# EUROPÄISCHE PATENTSCHRIFT

(11) **EP 3 274 530 B1**
(45) Veröffentlichungstag und Bekanntmachung des Hinweises auf die Patenterteilung: **19.12.2018**
(21) Anmeldenummer: 16735568.4
(22) Anmeldetag: 21.03.2016
(51) Int. Cl.: E05B 81/14, E05B 81/64, E05B 81/54, E05B 81/06

(54) **ELEKTRISCHE BETÄTIGUNGSEINRICHTUNG MIT NOTBESTROMUNG FÜR EIN KRAFTFAHRZEUGELEKTROSCHLOSS UND VERFAHREN**
ELECTRIC ACTUATING DEVICE WITH EMERGENCY CURRENT SUPPLY FOR A MOTOR VEHICLE ELECTRIC LOCK AND METHOD
DISPOSITIF D'ACTIONNEMENT ÉLECTRIQUE AVEC ALIMENTATION ÉLECTRIQUE DE SECOURS POUR UNE SERRURE ÉLECTRIQUE DE VÉHICULE À MOTEUR ET PROCÉDÉ ASSOCIÉ

(30) Priorität: 24.03.2015 DE 102015205343
(43) Veröffentlichungstag der Anmeldung: 31.01.2018
(73) Patentinhaber: Kiekert AG, 42579 Heiligenhaus (DE)
(72) Erfinder: BENDEL, Thorsten, 46149 Oberhausen (DE)
(86) Internationale Anmeldenummer: PCT/DE2016/100130
(87) Internationale Veröffentlichungsnummer: WO 2016/150431

(56) Entgegenhaltungen:
- EP-A1- 0 589 158
- DE-A1-102009 039 637
- DE-U1-202013 103 042
- DE-U1-202013 103 042

## Beschreibung

Die Erfindung betrifft eine Betätigungseinrichtung für ein Schloss eines Kraftfahrzeugs nebst Verfahren.

Eine Tür oder Klappe eines Kraftfahrzeugs umfasst grundsätzlich ein Schloss der vorgenannten Art. Das Schloss weist ein Gesperre auf, um eine Tür oder Klappe öffnen und schließen zu können. Das Gesperre umfasst grundsätzlich eine Drehfalle und eine Sperrklinke für ein Verrasten der Drehfalle in einer Rastposition sowie optional einen Blockadehebel für ein Blockieren der Sperrklinke in ihrer Rastposition.

Die Betätigungseinrichtung dient dem Öffnen der Tür oder Klappe und ermöglicht daher ein Entrasten des Gesperres. Durch Betätigen der Betätigungseinrichtung wird die Sperrklinke aus ihrer Rastposition sowie ggfs. der Blockadehebel der Blockadehebel aus seiner blockierenden Position heraus bewegt und das Gesperre schließlich geöffnet. Im Anschluss daran kann die Tür oder Klappe geöffnet werden.

Die Betätigungseinrichtung verfügt üblicherweise über einen Auslösehebel, der betätigt wird, um das Gesperre zu öffnen beziehungsweise zu entrasten. Ein solcher Auslösehebel ist typischerweise mit einem Griff der Tür oder Klappe verbunden. Dabei kann es sich um einen Außengriff oder einen Innengriff der entsprechenden Tür oder Klappe handeln. Wird ein solcher Griff betätigt, so wird der Auslösehebel betätigt beziehungsweise verschwenkt, um das Gesperre zu entrasten und damit das Schloss zu öffnen.

Bei elektrisch betätigten Schlössern liegt grundsätzlich keine mechanische Verbindung zwischen dem Türgriff, zum Beispiel Türaußengriff, und dem Gesperre vor. Das Gesperre wird mittels eines elektrischen Antriebs geöffnet. Ein zugehöriger Türgriff kann beispielsweise einen elektrischen Schalter aufweisen, der das Signal für den Antrieb des Elektromotors bereitstellt. Bevorzugt werden Schneckenradgetriebe, bestehend aus Motor, Schnecke und Zahnrad, eingesetzt, da hierdurch ein großes Übersetzungsverhältnis realisiert werden kann, so dass einerseits eine sehr genaue Ansteuerung des Öffnungsmechanismus erfolgen kann und gleichzeitig hohe Auslösekräfte zur Verfügung stehen.

Eine Stromquelle für ein elektrisches Schloss kann zum Beispiel infolge eines Unfalls ausfallen. Für einen solchen Fall sollte eine Einrichtung zur Verfügung stehen, mit der dennoch ein elektrisches Schloss geöffnet werden kann.
In der DE 10 2009 039637 ist eine Betätigungseinrichtung für ein elektrisches öffnen eines Gesperres bekannt, bei der eine erste und eine zweite Stromquelle vorhanden. Die Betätigungseinrichtung weist eine elektronische Steuereinheit und einen Schalter auf, der durch die elektronische Steuereinheit angesteuert wird, um bei ausreichender Leistung der ersten Stromquelle diese zum elektrischen Öffnen zu nutzen und bei nicht ausreichender Leistung der ersten Stromquelle die zweite Stromquelle als Notstromversorgung zu nutzen.

Es ist Aufgabe der Erfindung, ein Gesperre eines elektrisch betätigten Schlosses auch im Anschluss an den Ausfall einer für ein übliches öffnen vorgesehenen Stromquelle öffnen zu können.

Die Aufgabe wird durch eine Betätigungseinrichtung mit den Merkmalen des ersten Anspruchs gelöst. Vorteilhafte Ausgestaltungen ergeben sich aus den Unteransprüchen. Der Nebenanspruch betrifft ein Verfahren für ein Öffnen eines Gesperres.

Zur Lösung der Aufgabe umfasst eine Betätigungseinrichtung für ein öffnen des Gesperres einen elektrischen Auslösemechanismus, mit dem ein Gesperre durch Betätigen der Betätigungseinrichtung geöffnet werden kann. Beispielsweise durch einen elektrischen Schalter kann die Betätigungseinrichtung für ein Öffnen des Gesperres betätigt werden. Es gibt einen Schalter, der durch Anlegen einer Spannung geöffnet wird und der bei Wegfall der Spannung oder Unterschreiten einer Mindestspannung schließt. Der Schalter, der durch Anlegen einer Spannung geöffnet wird und der bei Wegfall der Spannung oder Unterschreiten einer Mindestspannung schließt, umfasst einen Elektromagneten, der den Schalter in geöffneter Stellung zu halten vermag. Dieser Schalter ist so eingebaut bzw. installiert, dass er bei Vorhandensein einer für ein Öffnen des Gesperres vorgesehenen Stromquelle, nachfolgend auch Hauptstromquelle oder Fahrzeugstromversorgung genannt, geöffnet ist. Darüber hinaus ist der Schalter so installiert und/oder konstruiert, dass dieser bei Entfall der Hauptstromquelle die Betätigungseinrichtung mit einer Notstromquelle, auch Notstromversorgung genannt, verbindet. "Entfall dieser Hauptstromquelle" umfasst auch, dass die Spannung der Stromquelle unter einen Schwellwert sinkt, bei dem ein elektrisches Öffnen mithilfe dieser Stromquelle nicht mehr möglich ist. "Elektrischer Auslösemechanismus" bedeutet, dass die Betätigungseinrichtung mithilfe eines elektrischen Antriebs betätigt wird, um so ein zugehöriges Gesperre öffnen zu können. "Verbinden der Betätigungseinrichtung mit einer Notstromquelle" bedeutet, dass die Notstromquelle für einen Stromverbraucher der Betätigungseinrichtung derart zur Verfügung steht, dass bei Bedarf der Verbraucher seinen benötigten Strom von der Notstromquelle erhält.

Ein Schalter umfasst jede Form eines Schaltmittels und zwar insbesondere auch Halbleiterschalter sowie Relais.

Eine Hauptstromquelle unterscheidet sich von einer Notstromquelle insbesondere durch eine höhere elektrische Leistung, die durch die Hauptstromquelle zur Verfügung gestellt werden kann. Daher versorgt die Hauptstromquelle nicht lediglich die Betätigungseinrichtung mit Strom, sondern darüber hinaus eine große Vielzahl von weiteren Komponenten in einem Kraftfahrzeug. Im Unterschied dazu kann die Notstromquelle nur für die Stromversorgung der Betätigungseinrichtung vorgesehen sein.

Der Schalter, der durch Anlegen einer Spannung geöffnet wird und der bei Wegfall der Spannung oder Unterschreiten einer Mindestspannung schließt, umfasst in einer Ausgestaltung eine Feder, nachfolgend auch Kontaktfeder genannt, die mittels des Elektromagneten magnetisch in geöffneter sowie vorgespannter Stellung gehalten wird. Entfällt die Spannung oder unterschreitet die Spannung einen vorgegebenen Mindestwert, so ist der Elektromagnet nicht mehr in der Lage, die Kontaktfeder in geöffneter Stellung zu halten. Die Kontaktfeder springt dann aufgrund ihrer Vorspannung in ihre geschlossene Stellung, wodurch der Schalter geschlossen wird. Dieses Schließen hat zur Folge, dass die Notstromquelle als Energieversorger für einen Stromverbraucher der Betätigungseinrichtung zur Verfügung steht.

Der vorgenannte Schalter, der durch Anlegen einer Spannung geöffnet wird und der bei Wegfall der Spannung oder Unterschreiten einer Mindestspannung schließt, kann alternativ oder ergänzend elektrisch oder elektronisch gesteuert öffnen und schließen. So kann eine elektronische Steuerung vorhanden sein, die die Spannung der Hauptstromquelle überwacht und die bei Abfall der Spannung eine noch zur Verfügung stehende elektrische Leistung nutzt, um den Schalter zu schließen, um so die Betätigungseinrichtung mit der Notstromquelle zu verbinden.

Bevorzugt wird die Betätigungseinrichtung durch eine Notstromversorgung bzw. Notstromquelle unmittelbar mit Strom versorgt, wenn der Schalter, der bei Wegfall einer angelegten Spannung oder Unterschreiten einer Mindestspannung einer Hauptstromquelle schließt, geschlossen ist. Damit ist gemeint, dass für ein solches Schließen kein Steuergerät bzw. keine Steuereinrichtung benötigt wird, die durch Erhalt eines elektrischen Signals ein Öffnen eines Gesperres steuert. Vorteilhaft kann bei dieser Ausgestaltung ein Schloss auch dann durch die Notstromversorgung geöffnet werden, wenn nicht nur die Hauptstromversorgung ausgefallen ist, sondern auch ein Steuergerät der Betätigungseinrichtung.

In einer Ausgestaltung der Erfindung umfasst die Betätigungseinrichtung ein Steuergerät, welches ein Öffnen des Gesperres steuert. Wird die Betätigungseinrichtung durch eine Hauptstromquelle hinreichend mit Strom versorgt, so hat eine Betätigung der Betätigungseinrichtung zur Folge, dass das Steuergerät ein Signal erhält. Daraufhin steuert das Steuergerät das Öffnen des Gesperres.

Das Vorhandensein eines Steuergerätes ist mit dem Vorteil verbunden, dass Positionen des Gesperres überwacht und in Abhängigkeit davon das Öffnen gesteuert werden kann. So kann beispielsweise der Fall auftreten, dass ein Gesperre nicht mit üblicher Kraft geöffnet werden kann und dies durch das Steuergerät mittels ein oder mehrerer Sensoren festgestellt wird. Das Steuergerät aktiviert dann eine zusätzliche Öffnungskraft, um das Gesperre mit erhöhter Kraft öffnen zu können. So kann eine vorgespannte Feder vorhanden sein, die bei Bedarf durch das Steuergerät gesteuert freigegeben wird und dadurch eine zusätzliche Kraft für ein Öffnen eines Gesperres bereitgestellt wird. Es ist also u. a. deshalb vorteilhaft, ein Gesperre gesteuert durch ein Steuergerät öffnen zu können.

In einer Ausgestaltung umfasst die Betätigungseinrichtung einen Schalter, der durch Betätigung ein zugehöriges Gesperre mittels einer Notstromversorgung elektrisch unmittelbar zu öffnen vermag. "Unmittelbar" meint, dass durch Schließen des Schalters an einem dafür vorgesehenen elektrischen Antrieb die von der Notstromquelle bereitgestellte Spannung angelegt und so ein zugehöriges Gesperre geöffnet wird. Es wird insbesondere dann kein Signal an ein Steuergerät weitergeleitet, welches dann ein Öffnen steuert.

Die Betätigungseinrichtung umfasst in einer Ausgestaltung einen Schalter, der durch Betätigung ein Signal an ein Steuergerät übermittelt, wobei das Steuergerät im Anschluss an den Erhalt des Signals ein Öffnen eines Gesperres mittels einer Hauptstromquelle steuert. Dieser Schalter ist insbesondere zugleich der vorgenannte Schalter, der durch Betätigung ein zugehöriges Gesperre mittels einer Notstromversorgung elektrisch unmittelbar zu öffnen vermag.

Nachfolgend wird die Erfindung anhand von zwei Figuren näher erläutert. Diesem Ausführungsbeispiel sind weitere Ausgestaltungen und Vorteile der Erfindung zu entnehmen. Es zeigen
- Figur 1:: Betätigungseinrichtung mit Gesperre;
- Figur 2:: elektrische Energieversorgung für die Betätigungseinrichtung.

Die Figur 1 zeigt eine Betätigungseinrichtung und ein Gesperre, welches durch Betätigen der Betätigungseinrichtung geöffnet werden kann. Das Gesperre umfasst eine Drehfalle 1, die um ihre Achse 2 verschwenkt werden kann. Die Drehfalle 1 ist durch eine Sperrklinke 3 verrastet. Durch das Verrasten wird ein Schlosshalter 5 von der Drehfalle 1 gehalten. Eine zugehörige Tür oder Klappe ist dann verschlossen. Die Sperrklinke 3 kann um ihre Achse 4 herum aus der Rastposition entgegengesetzt zum Uhrzeigersinn herausgedreht werden, um so das Gesperre zu öffnen.

Im verrasteten Zustand liegt wie in der Figur 1 gezeigt in der Hauptrastposition eine Sperrfläche 7 der Drehfalle 1 an einer Sperrfläche 6 der Sperrklinke 3 an. Die Drehfalle 1 verfügt über eine weitere Sperrfläche 15, mit der die Drehfalle in der Vorrastposition verrastet werden kann.

Der Arm der Sperrklinke 3 verläuft winkelförmig. Das abgewinkelte Ende 8 der Sperrklinke 3 reicht zu einem drehbar gelagerten Bolzen 9 der Teil der Betätigungseinrichtung ist. Der Bolzen 9 kann um eine Achse 10 herum gedreht werden. Der Bolzen 9 steht senkrecht von einem Zahnrad 11 ab. Eine Schnecke 12 liegt an den Zähnen des Zahnrades 11 an. Die Schnecke 12 ist mit einer Welle 13 eines Elektromotors 14 verbunden.

Wird das Zahnrad 11 im Uhrzeigersinn durch den Elektromotor 14 gedreht, so wird dadurch das Ende 8 der Sperrklinke 3 durch den Bolzen 9 erfasst und in die Position 8' bewegt. Hierdurch wird die Sperrklinke 3 aus ihrer verrasteten Stellung heraus geschwenkt und das Gesperre wird so geöffnet.

Die Figur 2 zeigt eine Fahrzeugstromversorgung 16 und eine Notstromversorgung 17. Beide Stromversorgungen sind mit einem Betätigungsschalter 18 verbunden, der für ein elektrisches Öffnen des Gesperres betätigt wird. Ein Steuergerät für die Betätigungseinrichtung nebst Gesperre umfasst zwei Schalter 19 und 20. Wird der Betätigungsschalter 18 betätigt, so wird ein Signal an das Steuergerät weitergeleitet. Das Steuergerät schließt daraufhin den Schalter 20. Dies hat zur Folge, dass die Betätigungseinrichtung mit Strom versorgt wird und der Elektromotor 14 elektrisch das Gesperre öffnet. Der Schalter 19 wird in dieser Zeit durch einen Elektromagneten 21 in geöffneter Stellung gehalten. Der Elektromagnet 21 bezieht seinen dafür erforderlichen Strom von der Hauptstromquelle, also der Fahrzeugstromversorgung 16. Entfällt diese Stromversorgung für den Elektromagneten 21, so bewegt sich die im geöffneten Zustand vorgespannte Kontaktfeder 22 des Schalters 19 in die geschlossene Stellung aufgrund ihrer Federkraft.

Kann die Fahrzeugstromversorgung bzw. Hauptstromquelle 16 keine oder zumindest keine hinreichende Spannung bereitstellen, so wird der Elektromagnet 21 nicht mehr hinreichend oder nicht mehr mit Strom versorgt. Daraufhin schließt der Schalter 19. Wird nun für ein elektrisches Öffnen der Betätigungsschalter 18 betätigt, so wird Strom von der Notstromquelle 17 über den elektrischen Schalter 19 unmittelbar an die Betätigungseinrichtung weitergeleitet. Die Betätigungseinrichtung öffnet und zwar selbst dann, wenn das Steuergerät mit den Schaltern 19 und 20 ebenfalls ausfällt.

Unabhängig von einem Defekt oder Ausfall der Hauptstromquelle 16 sowie des Steuergerätes mit den Schaltern 19 und 20 kann also das Schloss durch die Notstromquelle 17 elektrisch geöffnet werden.

Die Notstromquelle 17 ist insbesondere Teil der Betätigungseinrichtung. Damit ist gemeint, dass die Betätigungseinrichtung als Modul ausgestaltet ist, welches die Notstromquelle 17 umfasst und welches als Modul in eine Fahrzeugtür oder eine Fahrzeugklappe eingebaut wird. Im nicht eingebauten Zustand umfasst die Betätigungseinrichtung also bereits die Notstromquelle 17. Dies ist vor allem deshalb möglich, weil die Notstromquelle eine hinreichend klein dimensionierte Batterie sein kann. Diese Ausgestaltung stellt verbessert sicher, dass ein elektrisches Schloss auch bei Ausfall einer Hauptstromquelle 16 geöffnet werden kann.

### Bezugszeichenliste

1: Drehfalle
2: Achse der Drehfalle
3: Sperrklinke
4: Achse der Sperrklinke
5: Schlosshalter
6: Sperrfläche der Sperrklinke
7: Sperrfläche der Drehfalle
8: abgewinkeltes Ende der Sperrklinke
9: Bolzen, Nocken
10: Drehachse von Zahnrad
11: Zahnrad
12: Schnecke
13: Motorwelle
14: Elektromotor
15: Sperrfläche der Drehfalle
16: Hauptstromquelle, Fahrzeugstromversorgung
17: Notstromquelle
18: Betätigungsschalter für ein elektrisches Öffnen
19: elektrischer Schalter eines Steuergeräts
20: elektrischer Schalter eines Steuergeräts
21: Elektromagnet
22: Kontaktfeder

## Patentansprüche

1. Betätigungseinrichtung für ein elektrisches Öffnen eines Gesperres mit einem elektrischen Auslösemechanismus (9, 10, 11, 12, 13, 14), mit dem das Gesperre (1, 3) durch Betätigen der Betätigungseinrichtung geöffnet werden kann, und mit einem Schalter (19), der bei Wegfall einer angelegten Spannung oder Unterschreiten einer Mindestspannung einer Hauptstromquelle (16) schließt, wobei im geschlossenen Zustand des Schalters (19) das Gesperre durch eine Notstromversorgung (17) elektrisch geöffnet werden kann, **dadurch gekennzeichnet, dass** der Schalter (19), der bei Wegfall einer angelegten Spannung oder unterschreiten einer Mindestspannung schließt, einen Elektromagneten (21) umfasst, der den Schalter in geöffneter Stellung zu halten vermag.

2. Betätigungseinrichtung nach dem vorhergehenden Anspruch, **dadurch gekennzeichnet, dass** der Schalter (19) eine Kontaktfeder (22) umfasst, welche aufgrund von Federkraft den Schalter (19) bei Wegfall einer angelegten Spannung oder Unterschreiten einer Mindestspannung schließt.

3. Betätigungseinrichtung nach einem der vorhergehenden Ansprüche, **gekennzeichnet durch** einen Betätigungsschalter (18), der für ein Öffnen des Gesperres betätigt wird.

4. Betätigungseinrichtung nach einem der vorhergehenden Ansprüche, **gekennzeichnet durch** ein Steuergerät (19, 20), welches ein öffnen des Gesperres (1, 3) zu steuern vermag, wenn die Betätigungseinrichtung betätigt wird.

5. Betätigungseinrichtung nach dem vorhergehenden Anspruch, **dadurch gekennzeichnet, dass** das Steuergerät (19, 20) ein Öffnungssignal erhält, wenn die Betätigungseinrichtung betätigt wird und eine Hauptstromquelle (16) eine hinreichende Spannung für eine Stromversorgung der Betätigungseinrichtung zur Verfügung stellen kann, und das Steuergerät im Anschluss an Erhalt des Öffnungssignals das Öffnen des Gesperres (1, 3) steuert.

6. Betätigungseinrichtung nach einem der vorhergehenden Ansprüche, **dadurch gekennzeichnet, dass** die Notstromversorgung (17) Teil der Betätigungseinrichtung ist.

7. Betätigungseinrichtung nach einem der vorhergehenden Ansprüche, **dadurch gekennzeichnet, dass** die Betätigungseinrichtung durch die Notstromversorgung (17) unmittelbar mit Strom versorgt wird, wenn der Schalter (19), der bei Wegfall einer angelegten Spannung oder Unterschreiten einer Mindestspannung einer Hauptstromquelle (16) schließt, geschlossen ist.

8. Betätigungseinrichtung nach einem der vorhergehenden Ansprüche, **gekennzeichnet durch** einen elektrischen Antrieb (14), mit dem das Gesperre (1, 3) elektrisch angetrieben geöffnet werden kann.

9. Betätigungseinrichtung nach einem der vorhergehenden Ansprüche, **dadurch gekennzeichnet, dass** die Betätigungseinrichtung ein oder mehrere Halbleiterschalter und/oder ein oder mehrere Relais als Schalter umfasst.

10. Betätigungseinrichtung nach einem der vorhergehenden Ansprüche, **dadurch gekennzeichnet, dass** die Betätigungseinrichtung einen Schalter (18) umfasst, der durch Betätigung das Gesperre (1, 3) mittels der Notstromversorgung (17) elektrisch unmittelbar öffnen kann.

11. Betätigungseinrichtung nach dem vorhergehenden Anspruch, **dadurch gekennzeichnet, dass** der Schalter (18) durch Betätigung ein Signal an das Steuergerät (19, 20) übermitteln kann, wobei das Steuergerät im Anschluss an den Erhalt des Signals ein Öffnen des Gesperres (1, 3) mittels einer Hauptstromquelle (16) steuern kann.

12. Betätigungseinrichtung nach dem vorhergehenden Anspruch, **dadurch gekennzeichnet, dass** das Steuergerät (19, 20) so eingerichtet ist, dass dieses im Anschluss an den Erhalt des Signals den Schalter (19) so betätigt, dass hierdurch das Gesperre (1, 3) geöffnet wird.

13. Verfahren für ein Öffnen eines Gesperres mit einer Betätigungseinrichtung nach einem der vorhergehenden Ansprüche, **dadurch gekennzeichnet, dass** bei Wegfall einer angelegten Spannung oder Unterschreiten einer Mindestspannung der Hauptstromquelle (16) der Schalter (19) der Betätigungseinrichtung schließt, worauf das Gesperre mittels der Notstromversorgung (17) elektrisch insbesondere durch Betätigen eines weiteren Schalters (18) geöffnet wird.

## Claims

1. Operating device for electrical opening of a locking mechanism with an electrical triggering mechanism (9, 10, 11, 12, 13, 14), with which the locking mechanism (1, 3) can be opened by operation of the operating device, and with a switch (19), which closes on cessation of an applied voltage or falling short of a minimum voltage of a main power source (16), wherein in the closed state of the switch (19) the locking mechanism can be electrically opened by means of an emergency power supply (17), **characterized in that** the switch (19), which encompasses an electromagnet (21) which is capable of keeping the switch in the open position during cessation of an applied voltage or falling short of a minimum voltage.

2. Operating device according to one of the previous claims, **characterized in that** the switch (19) has a contact spring (22), which closes the switch (19) by spring force upon cessation of an applied voltage or falling short of a minimum voltage.

3. Operating device according to one of the previous claims, **characterized by** an operating switch (18), operated to open the locking mechanism.

4. Operating device according to one of the previous claims, **characterized by** a control device (19, 20), which is capable of controlling opening of the locking mechanism (1, 3) when the operating device is operated.

5. Operating device according to one of the previous claims, **characterized in that** the control device (19, 20) receives an opening signal when the operating device is operated and a main power source (16) can provide sufficient voltage for a power supply of the operating device, and the control device controls opening of the locking mechanism (1, 3) following receipt of the opening signal.

6. Operating device according to one of the previous claims, **characterized in that** the emergency power supply (17) is part of the operating device.

7. Operating device according to one of the previous claims, **characterized in that** the operating device is directly supplied with power by the emergency power supply (17), if the switch (19), which closes upon cessation of an applied voltage or falling short of a minimum voltage of a main power supply (16), is closed.

8. Operating device according to one of the previous claims, **characterized by** an electrical drive (14), with which the locking mechanism (1, 3) can be opened in an electrically driven manner.

9. Operating device according to one of the previous claims, **characterized in that** the operating device encompasses one or several semi-conductor switches and/or one or several relays as switches.

10. Operating device according to one of the previous claims, **characterized in that** the operating device has a switch (18) which can be directly electrically opened by operating the locking mechanism (1 ,3) by means of the emergency power supply (17).

11. Operating device according to the previous claim, **characterized in that** the switch (18) can transmit a signal to the control device (19, 20) by means of operation, whereby the control device can control opening of the locking mechanism (1, 3) by means of a main power source (16) following receipt of the signal.

12. Operating device according to the previous claim, **characterized in that** the control device (19, 20) is established in such a way that it operates the switch (19) following receipt of the signal such that the locking mechanism (1, 3) is opened hereby.

13. Procedure to open a locking mechanism with an operating device according to one of the previous claims, **characterized in that** during cessation of an applied voltage or falling short of a minimum voltage of the main energy source (16) the switch (19) of the operating device closes, whereupon the locking mechanism is electrically opened by means of the emergency power supply (17), in particular by operation of a further switch (18).

## Revendications

1. Dispositif d'actionnement pour une ouverture électrique d'un dispositif d'encliquetage doté d'un mécanisme de déclenchement (9, 10, 11, 12, 13, 14), permettant d'ouvrir le dispositif d'encliquetage (1, 3) en actionnant le dispositif d'actionnement, et d'un commutateur (19) qui procède à une fermeture dans le cas de la disparition d'une tension définie ou si une tension minimum requise pour une source principale d'électricité (16) n'est pas atteinte, à savoir que lorsque le commutateur (19) est fermé, le dispositif d'encliquetage peut être ouvert à l'aide d'une alimentation électrique de secours (17), **caractérisé en ce que** le commutateur (19), qui procède à une fermeture dans le cas de la disparition d'une tension définie ou si une tension minimum requise, comprend un électroaimant (21) capable de maintenir le commutateur en position ouverte.

2. Dispositif d'actionnement selon la revendication précédente, **caractérisé en ce que** le commutateur (19) comprend un ressort de contact (22) qui, grâce à la tension du ressort, ferme le commutateur (19) dans le cas de la disparition d'une tension définie ou si une tension minimum requise n'est pas atteinte.

3. Dispositif d'actionnement selon une des revendications précédentes, **caractérisé par** un dispositif d'actionnement (18) actionné pour ouvrir le dispositif d'encliquetage.

4. Dispositif d'actionnement selon une des revendications précédentes, **caractérisé par** un appareil de commande (19, 20) capable de commander l'ouverture du dispositif d'encliquetage (1, 3) si le dispositif d'actionnement est actionné.

5. Dispositif d'actionnement selon la revendication précédente, **caractérisé en ce que** l'appareil de commande (19, 20) reçoit un signal d'ouverture lorsque le dispositif d'actionnement est actionné et qu'une source principale d'électricité (16) est capable de fournir une tension suffisante pour l'alimentation électrique du dispositif d'actionnement, et qu'après avoir reçu le signal d'ouverture, l'appareil de commande dirige l'ouverture du dispositif d'encliquetage (1, 3).

6. Dispositif d'actionnement de porte de voiture selon une des revendications précédentes, **caractérisée en ce que** l'alimentation électrique de secours (17) fait partie du dispositif d'actionnement.

7. Dispositif d'actionnement de porte de voiture selon une des revendications précédentes, **caractérisée en ce que** le dispositif d'actionnement est alimenté en courant directement par l'alimentation électrique de secours (17) lorsque le commutateur (19), qui se désactive lors de la disparition d'une tension définie ou si la tension minimale nécessaire pour une source principale d'électricité (16) n'est pas atteinte, est fermé.

8. Dispositif d'actionnement selon une des revendications précédentes, **caractérisé par** un entraînement électrique (14) permettant d'assurer l'entraînement électrique du dispositif d'encliquetage (1, 3).

9. Dispositif d'actionnement de porte de voiture selon une des revendications précédentes, **caractérisée en ce que** le dispositif d'actionnement comprend un ou plusieurs commutateurs statiques et/ou un ou plusieurs relais en tant que commutateurs.

10. Dispositif d'actionnement de porte de voiture selon une des revendications précédentes, **caractérisée en ce que** le dispositif d'actionnement comprend un commutateur (18) capable d'ouvrir directement le dispositif d'encliquetage (1, 3), en actionnant ce dernier au moyen d'un système d'alimentation électrique de secours (17).

11. Dispositif d'actionnement selon la revendication précédente, **caractérisé en ce que** le commutateur (18) est capable de transmettre un signal à l'appareil de commande (19, 20), à savoir que l'appareil de commande, après avoir reçu le signal, peut diriger l'ouverture du dispositif d'encliquetage (1, 3) à l'aide d'une source principale d'électricité (16).

12. Dispositif d'actionnement selon la revendication précédente, **caractérisé en ce que** l'appareil de commande (19, 20) est réglé de manière à ce qu'après avoir reçu le signal d'ouverture, il actionne le commutateur (19) afin de permettre l'ouverture du dispositif d'encliquetage (1, 3).

13. Procédé permettant l'ouverture d'un dispositif d'encliquetage à l'aide d'un dispositif d'actionnement selon une des revendications précédentes, **caractérisé en ce que** lors de la disparition d'une tension définie ou si la tension minimale nécessaire pour une source principale d'électricité (16) n'est pas atteinte, le commutateur (19) du dispositif d'actionnement se ferme, suite à quoi le dispositif d'encliquetage est ouvert au moyen de l'alimentation électrique de secours (17) lorsque, et en particulier au moyen de l'actionnement d'un autre commutateur (18).
